# EUROPÄISCHE PATENTSCHRIFT

(11) **EP 0 007 564 B1**
(45) Veröffentlichungstag und Bekanntmachung des Hinweises auf die Patenterteilung: **16.09.1981**
(21) Anmeldenummer: 79102508.3
(22) Anmeldetag: 18.07.1979
(51) Int. Cl.: G03G 15/00

(54) **Auflageplatte für ein fotoleitfähiges bandförmiges Aufzeichnungsmaterial**
Supporting plate for a band-like photoconducting recording material
Plateau de support d'un matériau photoconducteur d'enregistrement en forme de bande

(30) Priorität: 26.07.1978 DE 2832775
(43) Veröffentlichungstag der Anmeldung: 06.02.1980
(73) Patentinhaber: HOECHST AKTIENGESELLSCHAFT, 65926 Frankfurt am Main (DE)
(72) Erfinder: Neumann, Jürgen, D-6237 Liederbach (DE)

## Beschreibung

Die Erfindung betrifft eine Auflageplatte für ein fotoleitfähiges bandförmiges Aufzeichnungsmaterial, das in einer endlosen Schleife umläuft und nahe und parallel zu einer der beiden Längskanten mit Perforationen versehen ist, wobei eine Metallbürste gegen das Aufzeichnungsmaterial im Bereich der perforierten Längskante anliegt.

In elektrofotografischen Kopiergeräten werden fotoleitfähige bandförmige Aufzeichnungsmaterialien, wie beispielsweise organische Fotoleiterbänder in Form von Endlosbändern benutzt. Der zeitliche Ablauf sowie die Synchronisation der einzelnen Verfahrensschritte zueinander erfolgen mittels elektrischer Kontaktgeber. Hierzu ist aus den auf dem Jahrestreffen der IEEE Industry Applications Society, Oct. 1977, gehaltenen Referaten die Anwendung eines organischen Fotoleiters bekannt geworden, der eine Anzahl von Löchern längs seiner Vorderkante besitzt. Hierbei handelt es sich um Standardperforationen, wie sie üblicherweise bei 35-mm-Filmen verwendet werden. Diese Perforationen bilden ein Mittel zur Erzeugung von Zeitsignalen, die auf die Filmbewegung bezogen sind. Dieser bekannte organische Fotoleiter besteht aus der fotoleitenden Schicht, der darunter liegenden elektrisch leitenden Schicht und einer Trägerschicht. Neben den Perforationen der üblichen Länge gibt es noch sechs Perforationen doppelter Länge. Diese sechs doppeltlangen Perforationen liefern Signale zu dem Mikroprozessor-System der elektrofotografischen Kopiermaschine, in der das Fotoleiterband verwendet wird, wobei diese Signale u.a. die Blitzbelichtungen von sechs Abbildungselementen längs der Fotoleiterbandlänge auslösen. Zwischen je zwei doppeltlangen Perforationen sind fünfzig Standardperforationen vorhanden, und die von diesen Perforationen ausgelösten Signale werden dazu verwandt, den Zeitablauf der übrigen Prozesschritte zu steuern.

Die elektrische Verbindung der Trägerschicht des Fotoleiterbandes erfolgt durch eine Drahtbürste, die sich in Kontakt mit einem Streifen befindet, der längs der Kante des Fotoleiterbandes aufgebracht ist.

Die Zeitsignale werden mittels eines Doppelfühlers erzeugt. Dieser wird durch einen Hammer betätigt, der gegen das Fotoleiterband längs der Perforationen unter leichtem Druck anliegt. Wenn eine Perforation unter dem Hammer hindurchläuft, schlägt dieser auf die Auflageplatte auf, auf der piezoelektrische Streifen angebracht sind. Die Streifen aus piezoelektrischem Keramikmaterial sind zueinander in entgegengesetzte Richtungen gepolt, um ein entsprechend grosses elektrisches Signal bei jeder Betätigung des Hammers zu erzeugen, und sind Bestandteil der Hammeranordnung. Der Hammer übt sehr geringe Kräfte auf das Fotoleiterband aus, so dass es zu keinen Zerstörungen kommt. Die Signalerzeugung ist über eine sehr grosse Anzahl von Betätigungen des Hammers stabil und gegenüber Verschmutzung und Umgebungseinflüssen nicht anfällig. Es ist aber ersichtlich, dass die Verwendung von piezoelektrischen Keramikstreifen einen nachfolgenden Verstärker bzw. eine hochohmige und damit störanfällige Leitung erforderlich macht, wodurch die Herstellungskosten im übrigen auch ansteigen.

Aus der DE-B-2220909 ist ein Verfahren zum abschnittweisen Betrieb eines fotoleitfähigen bandförmigen Aufzeichnungsmaterials in einer elektrofotografischen Kopiermaschine bekannt, wobei der Durchlauf bzw. die Bewegung des Aufzeichnungsmaterials mittels in oder an dem Aufzeichnungsmaterial gebideten Markierungen gesteuert wird, die von einer Leseeinrichtung festgestellt und zu die Vorbewegung steuernden Informationen umgewandelt werden. Hierbei werden die Markierungen erst beim Durchlauf des bandförmigen Aufzeichnungsmaterials, für jede gewünschte Formatgrösse, genau an der richtigen Stelle in der Kopiermaschine selbst gebildet.

Aus der DE-B-1263509 ist ein bandförmiges Aufzeichnungsmaterial bekannt, das zur Steuerung der Vorbewegung Markierungen aufweist, die elektrisch leitende Markierungen, Perforationen oder dgl. sein können, die vor dem Einbau des Aufzeichnungsmaterials angebracht werden.

Wird ein fotoleitfähiges bandförmiges Aufzeichnungsmaterial mit Löchern bzw. Perforationen verwendet, bei dem auf der Fotoleitoberfläche Kontaktbürsten aus Metall in Höhe der Löcher schleifen, wobei sich der Fotoleiter längs der Oberfläche einer geerdeten Metallplatte bewegt, so erfolgt der Kontakt durch Berühren der metallischen Kontaktbürste mit der Metallplatte an den Stellen der Perforationen. Der Kontakt geschieht niederohmig und kann direkt elektrisch weiterverwendet werden, ohne dass eine hochohmige Leitung bzw. eine Verstärkung erforderlich sind. Hierbei kann es jedoch im länger dauernden Kopierbetrieb zu Störungen durch Tonerverschmutzungen kommen, die dadurch verursacht werden, dass Toner in die Löcher gelangt und mit dem Fotoleiterband transportiert wird und sich auf der Metallplatte und an den Kontaktbürsten absetzt, wodurch es zu einer Unterbrechung des elektrischen Kontaktes zwischen den Kontaktbürsten und der Metallplatte kommt.

Aufgabe der Erfindung ist es, eine Auflageplatte der eingangs beschriebenen Art für ein fotoleitfähiges bandförmiges Aufzeichnungsmaterial so zu verbessern, dass es nicht zu Unterbrechungen des elektrischen Kontaktes zwischen der Auflageplatte und der Metallbürste im Bereich der Perforationen des Aufzeichnungsmaterials durch Tonerverschmutzungen des Aufzeichnungsmaterials und Absetzungen von Toner in den Perforationen kommen kann.

Diese Aufgabe wird gemäss der Erfindung dadurch gelöst, dass im Bereich der Metallbürste in der Auflageplatte zumindest eine durchgehende Öffnung vorhanden ist, die durch ein elektrisch leitendes Gitter abgedeckt ist.

Es ist selbstverständlich, dass nicht nur eine Öffnung sondern auch mehrere Öffnungen mit einer entsprechenden Anzahl von Metallbürsten im Bereich jeder Öffnung vorgesehen werden können.

In Ausgestaltung der Erfindung weist jede Öffnung zumindest einen Absatz auf und es liegt das Gitter auf diesem Absatz auf. Die Oberseite des Gitters liegt zweckmässigerweise mit der Auflagefläche der Auflageplatte in einer Ebene, wodurch sichergestellt ist, dass das Fotoleiterband glatt über die Auflageplatte bewegt werden kann. Das Gitter ist bevorzugt ein Maschendrahtgitter, dessen Maschenweite bis zu 2 mm beträgt. Insbesondere kann die Maschenweite des Gitters etwa 1 mm sein.

Die Ausbildung der Erfindung geschieht vorzugsweise derart, dass die Längsabmessung einer Perforation kleiner als die Längsabmessung des Absatzes und grösser als der Durchmesser der Öffnung ist. Die Auflageplatte ist vorzugsweise geerdet und über ein Relais mit der Metallbürste verbunden. Sobald der Kontakt zwischen der Metallbürste und der Auflageplatte hergestellt ist, wird das Relais betätigt, um einen entsprechenden Steuerimpuls für die exakte Steuerung der Vorbewegung des Fotoleiterbandes abzugeben.

Mit der Erfindung wird der Vorteil erzielt, dass jederzeit ein guter elektrischer Kontakt zwischen der Metallbürste und der Auflageplatte hergestellt wird, da der anfallende Tonerstaub durch das Maschendrahtgitter selbsttätig abgeführt wird, ohne dass es zu Verklebungen der Kontaktfläche der Auflageplatte kommen kann. Die Metallbürste bürstet jeweils die Kontaktstelle wieder frei.

Im folgenden wird eine Ausführungsform der Erfindung anhand der Zeichnungen erläutert, die in
Fig. 1 eine schematische Ansicht der Bahn des fotoleitfähigen bandförmigen Aufzeichnungsmaterials und einzelner elektrofotografischer Verfahrensstationen, und in
Fig. 2 eine vergrösserte Teilansicht einer Auflageplatte mit darüber geführtem fotoleitfähigem Aufzeichnungsmaterial zeigen.

In Fig. 1 ist schematisch ein fotoleitfähiges bandförmiges Aufzeichnungsmaterial 9 dargestellt, das zu einem endlosen Band zusammengefügt ist und über Rollen geführt wird. Längs dem Aufzeichnungsmaterial sind verschiedene Verfahrensstationen des elektrofotografischen Kopiergeräts angeordnet, wie beispielsweise eine Aufladungskorona 10, eine Entwicklungsstation 11, eine Übertragungskorona 12, eine Reinigungsstation 13 und eine Löschlampe 14. Das Aufzeichnungsmaterial 9 läuft über Auflageplatten 1, von denen eine auf Masse liegt und über ein Relais 6 und eine Spannungsquelle 15 mit _{"}iner ₁₁iei:allbürste 7 verbunden ist, die mit ihren Metallborsten an der Vorderseite des Aufzeichnungsmaterials anliegt.

Wie die vergrösserte Teilansicht nach Fig. 2 erkennen lässt, ist in der Auflageplatte 1 zumindest eine durchgehende Öffnung 2 vorhanden, die einen Absatz 4 aufweist. Es können auch mehrere Absätze vorhanden sein, obwohl dies nicht dargestellt ist. Die Öffnung 2 ist durch ein elektrisch leitendes Gitter 3 abgedeckt, das auf dem Absatz 4 aufliegt. Dieses Gitter 3 ist bevorzugt ein Maschendrahtgitter, das eine Maschenweite bis zu 2 mm besitzt. Insbesondere wird ein Maschengitter mit einer Maschenweite von 1 mm verwendet. Als Gitter können herkömmliche Maschendrahtgitter zum Einsatz kommen, die besonders preiswert erhältlich sind.

Die Oberseite des Gitters 3 liegt mit der Auflagefläche 5 der Auflageplatte 1 in einer Ebene, wodurch sichergestellt ist, dass sich das Aufzeichnungsband 9 glatt über die Auflageplatte 1 hinwegbewegt. Tonermaterial, das durch die Perforationen des Aufzeichnungsbandes 9 auf der Auflageplatte 1 abgelagert wird, durchsetzt das Gitter 3 und die Öffnung 2, beispielsweise eine Bohrung, so dass keine Toneranhäufung auf der Auflageplatte 1 auftritt, die Anlass zu einer Kontaktunterbrechung zwischen der Metallbürste 7 und der Auflageplatte 1 sein könnte.

Die einzelne Perforation 8 ist so ausgebildet, dass ihre Längsabmessung kleiner als die Längsabmessung des Absatzes 4 und grösser als der Durchmesser der Öffnung 2 ist.

Es ist selbstverständlich, dass mehr als eine Metallbürste 7 mit zugehöriger Öffnung 2 in der Auflageplatte 1 vorhanden sein können,wobei jede der Metallbürsten 7 über jeweils ein Relais 6 mit der geerdeten Auflageplatte 1 verbunden ist. Dabei ist es nicht erforderlich, dass alle Metallbürsten 7 der gleichen Auflageplatte 1 zugeordnet sind, vielmehr kann eine Aufteilung der Metallbürsten 7 auf die einzelnen Auflageplatten 1 längs der Bahn des Aufzeichnungsbandes 9 erfolgen.

## Patentansprüche

1. Auflageplatte für ein fotoleitfähiges bandförmiges Aufzeichnungsmaterial, das in einer endlosen Schleife umläuft und nahe und parallel zu einer der beiden Längskanten mit Perforationen versehen ist, wobei eine Metallbürste gegen das Aufzeichnungsmaterial im Bereich der perforierten Längskante anliegt, dadurch gekennzeichnet, dass im Bereich der Metallbürste in der Auflageplatte (1) zumindest eine durchgehende Öffnung (2) vorhanden ist, die durch ein elektrisch leitendes Gitter (3) abgedeckt ist.

2. Auflageplatte nach Anspruch 1, dadurch gekennzeichnet, dass jede durchgehende Öffnung (2) zumindest einen Absatz (4) aufweist und dass das.Gitter (3). auf .diesem Absatz (4) aufliegt.

3. Auflageplatte nach Anspruch 2, dadurch gekennzeichnet, dass die Oberseite des Gitters (3) mit der Auflagefläche (5) der Auflageplatte (1) in einer Ebene liegt.

4. Auflageplatte nach den Ansprüchen 1 bis 3, dadurch gekennzeichnet, dass das Gitter (3) ein Maschendrahtgitter ist.

5. Auflageplatte nach Anspruch 4, dadurch gekennzeichnet, dass die Maschenweite des Gitters (3) bis zu 2,0 mm beträgt.

6. Auflageplatte nach den Ansprüchen 1 und 2, dadurch gekennzeichnet, dass die Längsabmessung einer Perforation (8) im Aufzeichnungsband (9) kleiner als die Längsabmessung des Absatzes (4) und grösser als der Durchmesser der Öffnung (2) ist.

7. Auflageplatte nach den Ansprüchen 1 bis 6, dadurch gekennzeichnet, dass die Auflageplatte (1) geerdet ist und über ein Relais (6) und eine Spannungsquelle (15) mit der Metallbürste (7) verbunden ist.

## Revendications

1. Plaque de support pour matériau photoconducteur d'enregistrement en forme de bande constituant une boucle sans fin et comportant des perforations pratiquées à proximité de l'une des arêtes latérales et parallèlement à celle-ci, alors qu'une brosse métallique balaye le matériau de reproduction à la hauteur de ces mêmes perforations, cette plaque de support étant caractérisée en ce qu'à la hauteur de la brosse métallique (7), ladite plaque de support (1) est traversée, de part en part, par une ouverture (2) au moins, recouverte d'une grille (3) réalisée dans un matériau conducteur électrique.

2. Plaque de support selon la revendication 1, caractérisée en ce que chacune des ouvertures (2), pratiquées de part en part, comporte au moins un gradin (4) sur lequel repose la grille (3).

3. Plaque de support selon la revendication 2, caractérisée en ce que la grille (3) se trouve dans le même plan que la surface porteuse (5) de la plaque de support (1 ).

4. Plaque de support selon les revendications 1 à 3, caractérisée en ce que la grille est un treillis métallique.

5. Plaque de support selon la revendication 4, caractérisée en ce que la largeur des mailles de la grille (3) ne dépasse pas 2 mm.

6. Plaque de support selon les revendications 1 et 2, caractérisée en ce que la longueur d'une perforation (8) pratiquée dans la bande d'enregistrement (9) est inférieure à la longueur du gradin (4) et supérieure au diamètre de l'ouverture (2).

7. Plaque de support selon les revendications 1 à 6, caractérisée en ce que la plaque de support (1) est mise à la terre et reliée par l'intermédiaire d'un relais (6) et d'une source de tension (15) à la brosse métallique (7).

## Claims

1. A bearing plate for a photoconductive tape-like recording medium which travels round in an endless loop and is provided with perforations close to and parallel to one of the two longitudinal edges, a metal brush pressing against the recording medium in the zone of the perforated longitudinal edge, which comprises in the zone of the metal brush at least one passage (2) in the bearing plate (1), the passage being covered by an electrically conductive grid (3).

2. A bearing plate as claimed in claim 1, which comprises each passage (2) having at least one shoulder (4) and the grid (3) resting on this shoulder (4).

3. A bearing plate as claimed in claim 2, which comprises the top of the grid (3) ending flush and aligned with the bearing surface (5) of the bearing plate (1).

4. A bearing plate as claimed in any of claims 1 to 3, which comprises the grid (3) being a grid of wire mesh.

5. A bearing plate as claimed in claim 4, which comprises the mesh width of the grid (3) being up to 2.0 mm.

6. A bearing plate as claimed in claim 1 or 2, which comprises the longitudinal dimension of a perforation (8) in the recordinjg tape (9) being smaller than the longitudinal dimension of the shoulder (4) and greater than the diameter of the passage (2).

7. A bearing plate as claimed in any of claims 1 to 6, which comprises the bearing plate (1) being earthed and being connected via a relay (6) and a voltage source (15) to the metal brush (7).
